# FASCICULE DE BREVET EUROPEEN

(11) **EP 0 235 060 B1**
(45) Date de publication et mention de la délivrance du brevet: **03.05.1989**
(21) Numéro de dépôt: 87430003.1
(22) Date de dépôt: 22.01.1987
(51) Int. Cl.: E04B 1/26

(54) **Bride de liaison pour assemblage de poutres, et ossatures en bois réalisées à l'aide de cette bride de liaison**
Verbindungsriegel für Balken und mit Hilfe dieser Verbindungsriegel hergestelltes Holztragwerk
Connection device for assembling beams, and wood construction made by the use of such a connection device

(30) Priorité: 24.01.1986 FR 8601132
(43) Date de publication de la demande: 02.09.1987
(73) Titulaire: RICARD, Bruno, F-13100 Aix-en-Provence (FR)
(72) Inventeur: RICARD, Bruno, F-13100 Aix-en-Provence (FR)
(74) Mandataire: Marek, Pierre, Cabinet Marek

(56) Documents cités:
- DE-A- 3 106 740
- FR-A- 2 331 745
- US-A- 2 805 833

## Description

La présente invention concerne une bride de liaison pour assemblage de poutres, plus particulièrement destinée à permettre la liaison de poutres en bois disposées perpendiculairement et dont certaines au moins sont, de préférence, pourvues d'une pluralité de trous transversaux les traversant de part en part et régulièrement espacés. Elle concerne également les ossatures en bois réalisées à l'aide de cette bride de liaison et de poutres standardisées dotées de perforations réparties sur toute leur longueur.

De manière avantageuse, quoique nullement limitative, la bride de liaison selon l'invention peut être utilisée pour fixer les filières ou poutres horizontales jumelées des ossatures des coffrages, sur les montants de ces derniers; ces filières jumelées constituant des éléments de raidissement et permettant l'implantation et l'appui des tirants desdits coffrages.

Il est connu (US-A 2 805 833) d'utiliser, pour obtenir l'assemblage de poutres jumelées en bois sur d'autres poutres en bois disposées perpendiculairement à celles-ci, dans le but de réaliser des coffrages, des dispositifs de liaison comportant un étrier destiné à être fixé, par clouage, en chevauchement sur une poutre verticale en bois, et comportant deux bras superposés et espacés, disposés horizontalement et destinés à servir de support à deux poutres horizontales jumelées faiblement espacées; le maintien en position de ces poutres étant assuré au moyen des tirants du coffrage et de coins spéciaux coopérant avec les extrémités desdits tirants.

Un tel dispositif a notamment pour inconvénients:
- de nécessiter l'utilisation de dispositifs complémentaires (tirants et coins spéciaux) pour réaliser l'assemblage des poutres, de sorte que, sur un plan pratique, son emploi ne peut être envisagé que pour l'exécution des coffrages;
- de requérir un temps de montage et de démontage très long;
- de ne permettre l'assemblage des poutres jumelées qu'après mise en place des tirants et des coins de blocage, de sorte qu'avant cette mise en place, les poutres jumelées peuvent chûter et entraîner de graves blessures;
- de ne pas plaquer directement les poutres jumelées contre la poutre perpendiculaire mais contre l'une des faces des étriers cloués sur cette dernière, ce qui n'est pas favorable à la compacité de l'assemblage.

Un but de la présente invention est donc de remédier aux inconvénients susmentionnés des dispositifs de liaison actuellement utilisés pour l'assemblage de poutres jumelées sur des poutres disposées perpendiculairement.

Selon l'invention, cet objectif est atteint au moyen d'une bride de liaison comprenant:
- un étrier comportant deux branches espacées agencées pour pouvoir être fixées sur une poutre;
- une mâchoire de serrage mobile comportant deux ailes latérales destinée à prendre appui contre les faces postérieures de deux poutres jumelées disposées perpendiculairement contre ladite poutre;
- et un système vis-écrou reliant le sommet dudit étrier et la partie centrale de ladite mâchoire; ledit système vis-écrou permettant le rapprochement de la mâchoire mobile en direction de l'étrier ou son éloignement de celui-ci.

La bride de liaison selon l'invention a notamment pour avantages:
- de permettre l'assemblage des poutres sans utilisation de dispositifs complémentaires, de sorte qu'elle peut être utilisée pour réaliser des ossatures de nature diverse;
- de pouvoir être mise en place et démontée aisément et rapidement;
- de réaliser l'assemblage immédiat des poutres;
- d'assurer un contact direct des poutres jumelées contre la poutre perpendiculaire, ce qui permet d'obtenir un bon assemblage de ces dernières.

Grâce à la bride de liaison selon l'invention, il est donc possible d'accoupler solidement deux poutres jumelées à une troisième disposée perpendiculairement, en les plaquant fortement contre cette dernière, tout en assurant, à la fois, un assemblage rapide et le maintien d'un écartement souhaitable entre lesdites poutres jumelées, par exemple pour le passage de tirants dans le cas d'une application à l'exécution de coffrages.

Employées en combinaison avec des poutres perforées standardisées, les brides de liaison selon l'invention permettent de réaliser commodément et rapidement des ossatures de nature diverse comportant des éléments verticaux et des éléments horizontaux dont les écartements peuvent être très variables, en fonction des besoins et de la destination desdites ossatures, ces poutres et ces brides de liaison ayant, en effet, pour avantage, d'offrir de multiples possibilités en ce qui concerne les emplacements des liaisons mécaniques desdits éléments verticaux et horizontaux.

Les buts, caractéristiques et avantages ci-dessus, et d'autres encore, ressortiront mieux de la description qui suit et des dessins annexés dans lesquels:
La figure 1 est une vue de la bride de liaison selon l'invention représentée en coupe axiale.
La figure 2 est une vue de côté de cette bride de liaison.
La figure 3 est une vue en coupe transversale selon la ligne 3-3 de la figure 2.
La figure 4 est une vue en perspective illustrant l'accouplement de deux poutres jumelées à une troisième poutre disposée perpendiculairement, au moyen d'une bride de liaison selon l'invention.
La figure 5 est, à plus petite échelle, une vue de face, avec coupe partielle, de cet assemblage.
La figure 6 est une vue en coupe selon la ligne 6-6 de la figure 5.
La figure 7 est une vue partielle, en perspective, d'un coffrage ou banche comportant une ossature réalisée selon l'invention.
La figure 8 est une vue en coupe axiale d'un deuxième exemple d'exécution de la mâchoire mobile de la bride de liaison selon l'invention.
La figure 9 est une vue en plan de cette mâchoire mobile, tandis que la figure 10 en est une vue de dessous.
La figure 11 illustre, par une vue de face et en coupe, l'accouplement de deux poutres jumelées à une troisième poutre placée perpendiculairement, au moyen d'une bride de liaison comportant une mâchoire mobile selon les figures 8 à 10.

On se reporte auxdits dessins pour décrire des exemples d'exécution intéressants, bien que nullement limitatifs, de la bride de liaison et des ossatures en bois réalisées selon l'invention.

Selon l'exemple de réalisation illustré aux figures 1 à 7, cette bride de liaison comprend un étrier 1, une mâchoire mobile 3 et un système vis-écrou reliant ledit étrier et ladite mâchoire. Ce système vis-écrou est avantageusement constitué par une tige filetée 2 dont est muni le sommet de l'étrier 1 et sur la portion extrême de laquelle est monté un écrou de serrage 4, ladite tige filetée traversant la mâchoire mobile 3.

L'étrier 1 comporte deux branches espacées et symétriques 1 a, agencées pour pouvoir être fixées sur une poutre. Par exemple, chacune des branches 1 a présente, au voisinage de son extrémité libre, un trou 1 b aligné avec celui de la seconde branche, pour le passage de la tige 5a d'un organe de liaison 5 qui peut être constitué par un boulon.

Selon une caractéristique très intéressante de l'invention, les branches 1 a de l'étrier 1 sont réalisées dans un métal doté d'une capacité de flexion élastique et sont constituées de deux portions 1 a' et 1a" se rencontrant en formant un dièdre saillant dont l'arête 1 est orientée vers l'extérieur. Les portions 1a_{'} destinées à enserrer la poutre sur laquelle est fixé l'étrier sont disposées parallèlement ou sensiblement parallèlement, tandis que les portions 1 a" aboutissant au sommet 1 dudit étrier, convergent en direction dudit sommet.

Cette disposition offre un double avantage:
- elle permet, lors du serrage de la machoire 3, et malgré la robustesse de l'étrier 1, une légère déformation des branches 1 a dont la tendance à reprendre leur conformation initiale produit un effet de ressort concourant à l'efficacité du serrage;
- elle autorise un blocage et un coincement efficace de la tête 2a de la vis constituant la tige filetée 2.

Afin d'empêcher tout mouvement de rotation de la vis 2, la tête 2a de celle-ci peut avoir une forme polygonale, par exemple carrée, ou avoir une forme ronde, comme illustré, mais, dans ce dernier cas, elle comporte, au voisinage de sa tête, un collet 2b de section carrée engagé dans un trou carré 1e ménagé dans le sommet 1d de l'étrier 1 pour le passage de la tige de ladite vis.

La tige filetée 2 est alignée avec l'axe longitudinal de l'étrier 1 et elle est rigidement solidaire de celui-ci, par coincement entre les extrémités supérieures de ses branches 1a et/ou par soudure ou sertissage. Elle traverse la mâchoire mobile de serrage 3 dont la partie centrale comporte, à cet effet, un trou 3a pour le passage de ladite tige.

La mâchoire mobile de serrage 3 est constituée par une robuste plaque pliée pour comporter deux ailes latérales d'appui 3b et une dépression centrale 3c dans le fond 3d de laquelle est ménagé le trou 3a permettant le passage de la tige filetée 2 du système vis-écrou. Cette dépression centrale 3c a, extérieurement, une largeur L égale ou sensiblement égale à la largeur L' des branches 1 a de l'étrier, comme le montre la figure 2.

Les figures 4 à 6 illustrent l'utilisation de la bride selon l'invention pour réaliser l'accouplement de deux poutres jumelées 6, disposées parallèlement, à une troisième poutre 7 orientée perpendiculairement auxdites poutres jumelées.

L'étrier 1 est disposé en chevauchement sur la poutre 7 et il est solidement fixé sur celle-ci au moyen du boulon 5 qui traverse un perçage 7a ménagé dans l'épaisseur de ladite poutre.

La partie supérieure de l'étrier 1 est disposée entre les poutres jumelées 6 appliquées contre la poutre perpendiculaire 7 et la mâchoire mobile de serrage 3 est placée en appui, par l'intermédiaire de la face interne de ses ailes latérales 3b, contre la face externe desdites poutres jumelées. La rotation de l'écrou 4 monté sur la tige filetée 2, dans le sens du serrage, entraîne un mouvement de la mâchoire mobile 3 en direction de l'étrier 1, le déplacement axial dudit écrou qui prend appui contre le fond 3d de la dépression 3c de ladite mâchoire mobile 3 provoquant, en effet, un déplacement correspondant de cette dernière.

On obtient ainsi un serrage énergique des poutres jumelées 6 contre la poutre 7 disposée perpendiculairement.

L'écartement entre les poutres jumelées 6 permettant, par exemple, le passage des tirants dans le cas de l'application de l'invention à la réalisation de panneaux de coffrage, est obtenu par la présence de la dépression centrale 3c de la mâchoire mobile et de la partie supérieure de l'étrier 1 entre lesdites poutres jumelées.

Les brides de liaison selon l'invention sont avantageusement utilisables en combinaison avec des poutres standardisées 6, 7, pourvues de perforations 6a, 7a, régulièrement réparties sur toute leur longueur et disposées le long d'une ligne médiane.

On observe que la distance D comprise entre le centre des trous de fixation 1 et le sommet des branches 1a de l'étrier 1, est largement plus importante que la distance D' qui sépare le centre du trou ou des trous 6a ou 7a dont sont pourvues les poutres 6 ou 7, de l'un quelconque des bords longitudinaux 6b ou 7b desdites poutres, respectivement.

De la sorte, il est possible de relier les poutres jumelées au moyen d'un organe d'assemblage tel qu'un boulon 8 dont la tige 8b est disposée entre les portions supérieures 1 a" des branches 1 a de l'étrier 1. On obtient ainsi une liaison robuste et compacte des trois poutres entre elles.

La bride de liaison selon l'invention peut être utilisée pour l'assemblage de poutres réalisées dans n'importe quel matériau, mais elle est particulièrement avantageuse dans son application à l'assemblage de poutres en bois.

L'invention concerne également les ossatures en bois utilisant les brides de liaison précédemment décrites, en combinaison avec des poutres 6, 7 standardisées pourvues d'une pluralité de perforations transversales 6a, 7a, les traversant de part en part. Ces perforations sont régulièrement espacées et réparties sur toute la longueur desdites poutres. En outre, elles sont orientées dans le sens de l'épaisseur des poutres et sont disposées le long de la ligne médiane de la largeur de celles-ci, à égale distance des faces longitudinales opposées correspondant à l'épaisseur desdites poutres.

Les poutres de ce genre et les brides de liaison selon l'invention offrent un très grand nombre de possibilités en ce qui concerne les emplacements des liaisons mécaniques des éléments horizontaux et verticaux des ossatures, lesquels peuvent donc être assemblés avec des espacements variables.

On a représenté, à la figure 7, une portion de coffrage ou banche dont les panneaux comportent une ossature en bois exécutée selon l'invention et une surface coffrante 9 fixée à ladite ossature.

Cette ossature comprend une pluralité de montants et deux filières formées, chacune, par deux poutres jumelées assemblées auxdits montants au moyen de brides de liaison selon l'invention, lesdits montants et lesdites filières étant constitués par des poutres stardardisées 7, 6, exécutées en bois et pourvues de perforations 7a, 6a, respectivement, régulièrement réparties sur toute leur longueur.

En se reportant à cette figure, on comprend que les filières constituées par les poutres jumelées 6 pourraient être positionnées à des niveaux différents et que les montants formés par les poutres 7 pourraient être autrement espacés sans qu'il en découle une quelconque complication d'assemblage desdites filières sur lesdits montants.

Selon le mode d'exécution illustré aux figures 8 à 10, la mâchoire mobile de serrage 10 de la bride de liaison est constituée par une plaque circulaire d'appui 10a munie d'un écrou central 10b présentant, extérieurement, une surface cylindrique 10c et disposé au-dessous du plan dans lequel se trouve ladite plaque d'appui. L'écrou proprement dit est, par exemple, rigidement fixé, par soudure ou autrement, dans la partie inférieure d'un cylindre 10d rigidement rattaché, par l'intermédiaire de son extrémité supérieure, au bord d'une ouverture centrale circulaire 11 ménagée dans la plaque 10a.

Le diamètre extérieur L_{"} de l'écrou 10b-10d est avantageusement égal à la largeur L' des branches 1a de l'étrier de la bride de liaison.

L'écrou 1 Ob-1 Od incorporé à la mâchoire mobile de serrage 10 et solidaire en rotation de cette dernière, est monté sur la tige filetée 2 rigidement solidaire de l'étrier 1. On comprend que l'entraînement en rotation de la mâchoire mobile 10, dans le sens de vissage, permet de la rapprocher de l'étrier 1, tandis que son entraînement en rotation dans le sens contraire l'éloigne dudit étrier.

Lorsque la bride de liaison est utilisée pour réaliser l'assemblage de deux poutres jumelées 6 avec une troisième poutre 7 disposée perpendiculairement aux deux autres, la mâchoire de serrage 10 est placée en appui contre la tranche extérieure desdites poutres jumelées, par l'intermédiaire de sa plaque circulaire 10a, tandis que son écrou 10b-10d est disposé entre ces dernières (figure 11). L'écrou 10b-10d et l'étrier 1 permettent ainsi de réserver un espace entre les poutres jumelées 6.

Sur sa face supérieure, la plaque d'appui 10a de la mâchoire mobile 10 est munie d'au moins deux doigts 10e, diamétralement opposés, permettant l'entraînement en rotation de ladite mâchoire mobile, au moyen d'un levier 12 calé contre lesdits doigts, ce levier pouvant être constitué par une simple barre de fer, comme le montre la figure 11. Cette disposition permet le serrage et le desserrage de la mâchoire mobile 10 des brides de liaison, sans utilisation d'une clé spécialement adaptée à l'écrou de ladite mâchoire.

## Revendications

1. Bride de liaison pour assemblage de poutres, caractérisée en ce qu'elle comprend:
- un étrier (1) comportant deux branches espacées (1a) agencées pour pouvoir être fixées sur une première poutre (7);
- une mâchoire de serrage mobile (3, 10) comportant des ailes latérales (3b) destinée à prendre appui contre les faces de deux poutres jumelées (6) disposées perpendiculairement contre ladite première poutre (7);
- et un système vis-écrou (2-4, 2-1 Ob) reliant le sommet dudit étrier (1) et la partie centrale de ladite mâchoire et permettant le déplacement de cette dernière en direction dudit étrier (1) ou son éloignement de celui-ci.

2. Bride de liaison pour assemblage de poutres, selon la revendication 1, caractérisée en ce que les branches (1 a) de l'étrier (1) sont réalisées dans un métal doté d'une capacité de flexion élastique et sont constituées de deux portions (1 a', 1 a") se rencontrant en formant un dièdre saillant dont l'arête (1c) est orientée vers l'extérieur, les portions (i a") aboutissant au sommet (1 d) dudit étrier convergeant en direction dudit sommet.

3. Bride de liaison suivant l'une des revendications 1 ou 2, caractérisée en ce que le système vis-écrou (2-4) reliant l'étrier (1) et la mâchoire mobile (3) comprend une tige filetée (2) dont est muni le sommet (1d) dudit étrier (1) et un écrou de serrage (4) se vissant sur ladite tige filetée qui traverse ladite mâchoire mobile.

4. Bride de liaison selon la revendication 3, caractérisée en ce que la tige filetée (2) est immobilisée en rotation et rigidement solidaire de l'étrier (1).

5. Bride de liaison selon l'une des revendications 1 ou 2, caractérisée en ce que les moyens permettant de fixer l'étrier (1) sur une poutre (6, 7) sont constituées par des trous alignés (1 b) dont sont pourvues les branches (1 a) dudit étrier, au voisinage de leur extrémité libre, et par un organe de liaison (5) dont la tige (5a) est destinée à traverser lesdits trous.

6. Bride de liaison suivant la revendication 5, appelée à être utilisée en association avec des poutres standardisées (6, 7) pourvues de perforations (6a, 7a), régulièrement réparties sur toute leur longueur et disposées le long d'une ligne médiane, caractérisée en ce que la distance (D) comprise entre le centre des trous de fixation (1 b) et le sommet des branches (1 a) de l'étrier (1) est largement supérieure à la distance (D') qui sépare le centre des trous (6a, 7a) dont sont pourvues lesdites poutres, de l'un quelconque des bords longitudinaux (6b, 7b) de ces dernières.

7. Bride de liaison selon l'une quelconque des revendications 1 à 4, caractérisée en ce que la mâchoire mobile de serrage (3) comporte deux ailes latérales d'appui (3b) et une dépression centrale (3c) dans le fond de laquelle est ménagé le trou (3a) destiné au passage de la tige filetée (2) du système vis-écrou (2-4).

8. Bride de liaison selon l'une quelconque des revendications 1 à 4, caractérisée en ce que la mâchoire mobile de serrage (10) comprend une plaque d'appui (10a) et un écrou central (10b-10d) rigidement solidaire de cette dernière et monté sur la tige filetée (2) du système vis-écrou (2-10b), ledit écrou central étant disposé au-dessous de ladite plaque d'appui dont la face supérieure est munie de doigts de manoeuvre et, par exemple, de deux doigts de manoeuvre (10e) diamétralement opposés.

9. Bride de liaison suivant la revendication 8, caractérisée en ce que l'écrou (10b-10d) de la mâchoire mobile de serrage (10) a, extérieurement, une forme cylindrique et, de préférence, un diamètre (L") égal à la largeur (L') des branches (1 a) de l'étrier (1) de ladite bride de liaison.

10. Ossature en bois, par exemple ossature de panneau de coffrage en bois, comportant, d'une part, des éléments verticaux et des éléments horizontaux dont les uns sont constitués par une poutre (7) et les autres par deux poutres jumelées (6), et, d'autre part, des dispositifs de liaison assurant l'assemblage desdits éléments verticaux et horizontaux, caractérisée en ce que les éléments verticaux et horizontaux sont constitués par des poutres standardisées (7, 6), pourvues d'une pluralité de perforations transversales (7a, 6a) régulièrement espacées et réparties sur toute la longueur desdites poutres, ces perforations étant orientées dans le sens de l'épaisseur des poutres et disposées le long de la ligne médiane de la largeur de celle-ci, à égale distance des faces longitudinales opposées correspondant à l'épaisseur desdites poutres, et en ce que les dispositifs de liaison assurant l'assemblage de ces dernières sont constitués par des brides de liaison selon l'une quelconque des revendications 1 à 9.

## Patentansprüche

1. Verbindungsriegel zum Verbinden von Balken gekennzeichnet durch
- einen Bügel (1) der zwei einen Abstand voneinander aufweisende Schenkel (1 a) besitzt, die ausgebildet sind, an einem ersten Balken (7) befestigt zu werden;
- eine bewegbare Klemmbacke (3, 10) mit seitlichen Flügeln (3b), die bestimmt ist zur Anlage gegen die Flächen von zwei senkrecht zum ersten Balken (7) verlaufenden Doppelbalken (6), und
- eine Schrauben-Muttern-Anordnung (2-4, 2-10b) die den Scheitel des Bügels (1) und den Zentralbereich der Klemmbacke miteinander verbinden und die Verschiebung des letzteren in Richtung auf den Bügel (1) oder von diesem fort ermöglichen.

2. Verbindungsriegel zum Verbinden von Balken nach Anspruch 1, dadurch gekennzeichnet, daß die Schenkel (1a) des Bügels (1) aus Metall hergestellt sind, eine elastische Biegefähigkeit besitzen und aus zwei Abschnitten (1a', 1a") bestehen, die miteinander verbunden sind und ein vorspringendes Dieder bilden, dessen Kante (1c) nach außen gerichtet ist, wobei die Abschnitte (1a") im Scheitel (1 d) des Bügels enden und in Richtung des Scheitels konvergieren.

3. Verbindungsriegel nach einem der Ansprüche 1 oder 2, dadurch gekennzeichnet, daß die Schrauben-Muttern-Anordnung (2-4), welche den Bügel (1) und die bewegbare Klemme (3) miteinander verbindet, einen (2) an dem Scheitel (1d) des Bügels (1) angeordneten Gewindeschaft (2), sowie eine Klemmmutter (4) aufweist, die auf den Gewindeschaft aufgeschraubt ist, der die bewegbare Klemmbacke durchdringt.

4. Verbindungsriegel nach Anspruch 3, dadurch gekennzeichnet, daß der Gewindeschaft (2) gegen Verdrehen gesichert und starr mit dem Bügel (1) verbunden ist.

5. Verbindungsriegel nach einem der Ansprüche 1 oder 2, dadurch gekennzeichnet, daß die Mittel, welche die Befestigung des Bügels (1) an einem Balken (6, 7) ermöglichen, von fluchtenden Bohrungen (1b), die in den Schenkeln (1a) des Bügels in der Nachbarschaft ihrer freien Enden ausgebildet sind und durch ein Verbindungsorgan (5) gebildet werden, dessen Bolzen (5a) bestimmt ist, durch die genannten Bohrungen hindurchzudringen.

6. Verbindungsriegel nach Anspruch 5, für die Verwendung zusammen mit Standardbalken (6, 7), die entlang einer Mittellinie mit regelmäßig über ihre gesamte Länge verteilten Durchbrüchen (6a, 7a) versehen sind, dadurch gekennzeichnet, daß der Abstand (D) zwischen dem Mittelpunkt der Befestigungsbohrungen (1 b) und dem Scheitel der Schenkel (1 a) der Bügel (1) wesentlich größer ist als der Abstand (D_{'}) zwischen dem Mittelpunkt der Bohrungen (6a, 7a) mit denen die Balken versehen sind, und einem beliebigen der Längsränder (6b, 7b) der Balken.

7. Verbindungsriegel nach einem der Ansprüche 1 bis 4, dadurch gekennzeichnet, daß die bewegbare Klemmbacke (3), zwei seitliche Anschlagflügel (3b) und eine zentrale Vertiefung (3c) aufweist, in deren Boden die Bohrung (3a) für den Durchgang des Gewindeschafts (2) der Schrauben-Muttern-Anordnung (2-4) ausgebildet ist.

8. Verbindungsriegel nach einem der Ansprüche 1 bis 4, dadurch gekennzeichnet, daß die bewegbare Klemmbacke (10) eine Abstützplatte (10a) und eine zentrale Mutter (10b-10d), die starr mit der letzteren verbunden ist, aufweist und auf dem Gewindeschaft (2) der Schrauben-Muttern-Anordnung (2-10b) aufgesetzt ist, wobei die Zentralmutter unterhalb der Abstützplatte angeordnet ist, deren Oberfläche mit Betätigungsfingern ausgestattet ist und zwar beispielsweise mit zwei einander diametral gegenüberliegenden Betätigungsfingern (10e).

9. Verbindungsriegel nach Anspruch 8, dadurch gekennzeichnet, daß die Mutter (10b-10d) der bewegbaren Klemmbacke (10) eine äußere zylindrische Form aufweist und vorzugsweise einen Durchmesser (L") gleich der Breite (L') der Schenkel des Bügels (1) des Verbindungsriegels besitzt.

10. Holztragwerk, beispielsweise Tragwerk einer hölzernen Schalungsplatte, mit zum einen vertikalen und horizontalen Elementen, von denen die einen von einem Balken (7), und die anderen von zwei Doppelbalken (6) gebildet werden und zum anderen Verbindungsmitteln, die den Zusammenbau der vertikalen und horizontalen Elemente ermöglichen, dadurch gekennzeichnet, daß die vertikalen und die horizontalen Elemente von Standardbalken (7, 6) gebildet sind mit einer Vielzahl von einen gleichmäßigen Abstand aufweisenden und entlang der Länge der Balken verteilten querverlaufenden Durchbrüchen (7a, 6a) versehen sind, wobei die Durchbrüche in Richtung der Dicke der Balken orientiert und entlang der Höhenmittellinie im gleichen Abstand von den entsprechenden, in der Dicke der Balken einander gegenüberliegenden Flächen angeordnet sind und daß die Verbindungsvorrichtung, die den Zusammenbau dieser letzteren sicherstellt, von den Verbindungsriegeln gemäß einem der Ansprüche 1 bis 9 gebildet wird.

## Claims

1. Adjustable spiral staircase, of the type comprising a central pillar or newel (1) and a plurality of length-adjustable steps (8) of said staircase, which is provided with a handrail, characterised in that said handrail has an adjustable configuration and is constituted by handrail elements or modules (12) assembled to one another by means of at least one joint (17), each handrail element or module (12) being connected to and supported by a single step bracket (2).

2. Staircase according to claim 1, characterised in that the handrail modules (12) are assembled with longitudinal latitude of movement with respect to one another.

3. Staircase as claimed in either of claims 1 or 2, characterised in that each handrail module (12) is fixed onto an extensible step bracket constituted by two elements (3, 4) respectively comprising, for example, an arm (3a) and a tubular joist (4a) assembled in telescopic manner.

4. Staircase according to claim 3, characterised in that each handrail module (12) is fixed on the outer extremity of the tubular joist (4a) of the sliding element (4) of a step bracket (2), in the longitudinal axis (a-a) of said step bracket.

5. Staircase according to any one of claims 1 to 4, characterised in that each handrail module (12) consists of a stanchion (12a) and at least one connecting arm (12b) forming an angle with the latter and the end of which incorporates an eye (12c), the handrail modules being assembled by simply slipping the stanchion thereof (12a) through the eye (12c) of one of the adjoining handrail modules and, preferably, through the eye of the adjoining handrail module disposed at the lower level.

6. Staircase as claimed in any one of claims 1 to 5 wherein the step brackets (2) are each constituted by two elements (3, 4) consisting of telescopically assembled tubular members, the first (3) of said elements being fastened or capable of being fastened to the central newel (1) of the staircase, while the second (4) of said elements is mounted with sliding latitude on or in said first element, characterised in that the tubular members (3a, 4a) of the telescopic assembly of said elements (3, 4) of said step brackets have four-sided complementary sections.

7. Staircase according to any one of claims 3 to 6 and wherein the sliding element (4) of each step bracket (2) consists of two lateral brackets (4b) for supporting and fixing the step (8), characterised in that these brackets are disposed remote from the outer extremity of said sliding element.

8. Staircase according to any one of claims 1 to 7 wherein the step brackets (2) are each constituted by two telescopically assembled elements (3, 4), the first (3) of these elements being fastened or capable of being fastened to the central newel (1) of the staircase, while the second (4) of said elements is mounted with a sliding latitude on or in said first element, characterised in that the steps (8) of said staircase are fixed, by means of their extreme portions, on the one hand onto said first element (3) and on the other onto said second element (4) of said step brackets, thereby ensuring that said elements are mutually immobilised in the position corresponding to the desired length of said step brackets.

9. Staircase as claimed in any one of claims 3 to 8, characterised in that the top (4c) and bottom (4d) walls of the outer extremity of the sliding element (4) of each step bracket (2) are provided with aligned boles (6, 7), the hole (6) incorporated in the top wall being greater in diameter than the hole (7) let in the bottom wall, and in that the bottom extremity of the stanchions (12a) of the handrail modules (12) is inserted into the outer extremity of the sliding element

(4) of the step brackets (2), through the hole (6) let in the top wall (4c) of said sliding element, the removable fixing of the handrail on said step brackets being assured by means of screws (13) which pass through the lower wall (4d) of the sliding elements of said step brackets (2) and screw into said lower extremity of said stanchions, said lower extremity resting on the bottom wall (4d) of said sliding elements.

10. Staircase according to claim 9, characterised in that the handrail further comprises links (14) which connect the stancions (12a) of the handrail modules (12), these links being fixed, by one of their ends, to the base of said stanchions, by means of screws (13) which ensure that the handrail is fixed on the sliding elements (4) of the step brackets (2).
